# EUROPÄISCHE PATENTSCHRIFT

(11) **EP 2 503 041 B1**
(45) Veröffentlichungstag und Bekanntmachung des Hinweises auf die Patenterteilung: **09.10.2013**
(21) Anmeldenummer: 12157164.0
(22) Anmeldetag: 27.02.2012
(51) Int. Cl.: D05B 3/08, D05B 19/12

(54) **Augenknopfloch-Nähmaschine sowie Verfahren zum Nähen einer einen Gimpenfaden aufweisenden Augenknopfloch-Naht**
Eyelet buttonhole sewing machine and method for sewing and eyelet buttonhole seam comprising a gimp thread
Machine à coudre une boutonnière à oeillet ainsi que procédé de couture d'un fil de boutonnière à oeillet comprenant un fil de ganse

(30) Priorität: 23.03.2011 DE 102011005936
(43) Veröffentlichungstag der Anmeldung: 26.09.2012
(73) Patentinhaber: Dürkopp Adler AG, 33719 Bielefeld (DE)
(72) Erfinder: Nöltge, Thomas, 49326 Melle (DE)
(74) Vertreter: Rau, Schneck & Hübner

(56) Entgegenhaltungen:
- WO-A1-85/03957
- DE-C1- 19 916 660
- JP-A- 2007 252 740
- US-A- 4 953 486

## Beschreibung

Die Erfindung betrifft eine Augenknopfloch-Nähmaschine sowie ein Verfahren zum Nähen einer einen Gimpenfaden aufweisenden Augenknopfloch-Naht.

Eine derartige Nähmaschine ist bekannt aus der EP 1 722 021 B1. Die Augenknopfloch-Nähmaschine näht die Augenknopfloch-Naht mit drei Fäden, nämlich einem Nadelfaden, einem Greiferfaden und einem Gimpenfaden. Der Gimpenfaden dient dazu, die Optik der Augenknopfloch-Naht und damit des Augenknopflochs gefällig zu gestalten.

Aus der DE 19 70 349 U ist eine Knopflochnähmaschine bekannt, bei der ein Gimpenfaden über die Betätigung eines Einrückhebels vor Beginn eines automatischen Nähzyklus zugeführt wird.

Aus der DE 199 16 660 C1 ist eine automatische Gimpenfadenzuführung bekannt.

Aus der US 4 953 486 A, der JP 2007 252 740 A und der WO 85/03957 A1 sind Steuervorrichtungen für Nähmaschinen bekannt.

Es ist eine Aufgabe der vorliegenden Erfindung, eine Augenknopfloch-Nähmaschine sowie ein Nähverfahren zum Nähen einer einen Gimpenfaden aufweisenden Augenknopfloch-Naht mit einem automatischen Nähprogramm derart weiterzubilden, dass beim Nähen der Augenknopfloch-Naht sichergestellt ist, dass dieser Nähvorgang unter Einbeziehung des Gimpenfadens geschieht.

Diese Aufgabe ist erfindungsgemäß gelöst durch eine Augenknopfloch-Nähmaschine mit den im Anspruch 1 angegebenen Merkmalen.

Erfindungsgemäß wurde erkannt, dass eine Gimpenfaden-Zuführeinrichtung mit einem Überwachungssensor und einer Steuereinrichtung zur Möglichkeit führt, die Einbeziehung des Gimpenfadens beim Nähen der Augenknopfloch-Naht sicher zu überwachen. Falls die Augenknopfloch-Naht unerwünscht ohne Einbeziehung des Gimpenfadens genäht wird, kann die Steuereinrichtung ein Signal ausgeben und/oder anderweitig Gegenmaßnahmen ergreifen. Wenn der Überwachungssensor erkennt, dass die Gimpenfaden-Zugposition nicht erreicht wird, kann ein entsprechendes Störungssignal an die Steuereinrichtung weitergegeben werden. Ein unerwünschtes Herstellen des Augenknopflochs ohne den Gimpenfaden wird vermieden. Insbesondere kann erkannt werden, dass die Augenknopfloch-Naht unerwünscht ohne Einbeziehen des Gimpenfadens genäht wird, bevor das Nähgut beim Herstellen des Augenknopflochs geschnitten wird. Ein Problem bei der Gimpenfaden-Mitnahme kann daher erkannt werden, bevor das Nähgut durch den unerwünschten Schneidvorgang verloren ist. Die Augenknopfloch-Nähmaschine kann ein Nähwerk haben, das zur Ausbildung der Augenknopfloch-Naht schwenkbar gestaltet ist. Der Überwachungssensor kann so gestaltet sein, dass eine Schalteinheit des Überwachungssensors nur dann auslöst, wenn die Gimpenfaden-Führungseinheit in der Neutralposition in einer bestimmten Schwenkstellung des Nähwerks vorliegt, die die Schwenkstellung während des Nähens der Augenknopfloch-Naht einnimmt. Der Überwachungssensor kann bei der Ausführung "schwenkbares Nähwerk" gemeinsam mit der Gimpenfaden-Führungseinrichtung auf einem schwenkbaren Nähwerk-Träger montiert sein, sodass ein Auslösen einer Schalteinheit des Überwachungssensors in jeder Schwenkstellung des Nähwerks möglich ist.Eine Klemmhebel-Ausführung der Gimpenfaden-Führungseinheit als Gimpfaden-Klemmhebel ist kostengünstig. Der Klemmhebel kann den Gimpenfaden gleichzeitig klemmen und führen.

Eine Ausführung des Überwachungssensors nach Anspruch 2 vermeidet Verschleiß. Der Überwachungssensor kann als Induktionssensor, kann als kapazitiver Sensor oder kann als optischer Sensor, z. B. als Lichtschranke, ausgeführt sein.

Eine Faden-Abschneideinrichtung nach Anspruch 3 führt zu einem reproduzierbaren Fadenschnitt nach der Ausbildung der Augenknopfloch-Naht.

Eine Führungseinheit nach Anspruch 4 kehrt automatisch nach Beenden des Augenknopfloch-Nähprogramms in die Neutralposition als Ausgangsposition zurück. Wenn die Führungseinheit als den Gimpenfaden klemmende Einheit ausgeführt ist, wird der Gimpenfaden beim Rückkehren der Führungseinheit in die Neutralposition automatisch zurückgezogen, sodass ein unerwünschtes Überstehen des Gimpenfadens am Nahtbeginn der anschließend genähten Augenknopfloch-Naht vermieden ist.

Ein verstellbarer Anschlag nach Anspruch 5 ermöglicht die Vorgabe der Stellung der Führungseinheit in der Neutralposition. Dies kann zum Feinjustieren des Überwachungssensors und/oder zur Vorgabe einer bei der Rückkehr der dann klemmend ausgeführten Führungseinheit in die Neut ralposition rückgezogenen Gimpenfadenlänge genutzt werden. Der verstellbare Anschlag kann über eine Anschlagschraube realisiert sein.

Eine Klemmkraft-Vorgabeeinheit nach Anspruch 6 ermöglicht eine Feineinstellung der Klemmkraft des Gimpenfaden-Klemmhebels, so das der beim Nähen der Augenknopfloch-Naht mitgenommene Gimpenfaden eine einerseits ausreichend große Zugkraft auf den Klemmhebel, um diesen in die Gimpenfaden-Zugposition zu überführen, ausübt, andererseits aber keine zu große Zugspannung, die das Mitnehmen des Gimpenfadens erschwert, vorliegt. Die Klemmkraft-Vorgabeeinheit kann über eine verstellbare Klemmfeder realisiert sein. Zur Verstellung der Klemmfeder kann eine Stellschraube dienen.

Die Vorteile eines Nähverfahrens nach Anspruch 7 entsprechen denjenigen, die vorstehend in Bezug auf die Augenknopfloch-Nähmaschine bereits erläutert wurden. Dieses Nähverhalten beinhaltet eine automatisch ablaufende Überwachung insbesondere des Vorhandenseins des zu vernähenden Gimpenfadens.

Ein Ausführungsbeispiel der Erfindung wird nachfolgend anhand der Zeichnung näher erläutert. In dieser zeigen:
- Fig. 1: eine Seitenansicht einer Augenknopfloch-Nähmaschine mit einer Gimpenfaden-Zuführeinrichtung;
- Fig. 2: in einer perspektivischen Detailansicht, bei der eine Grundplatten-Gehäuseabdeckung der Nähmaschine abgenommen ist, die Gimpenfaden-Zuführeinrichtung mit einer Gimpenfaden-Führungseinrichtung in einer Neutralposition;
- Fig. 3: in einer zu Fig. 2 ähnlichen Darstellung die Gimpenfaden-Zuführeinrichtung mit der Gimpenfaden-Führungseinrichtung in einer Gimpenfaden-Zugposition; und
- Fig. 4: ein mit der Nähmaschine genähtes Augenknopfloch mit einer Augenknopflochnaht, genäht mit dem Gimpenfaden, einem Nadelfaden und einem Greiferfaden.

Wie Fig. 1 entnehmbar ist, ist eine Augen-Knopfloch-Nähmaschine C-förmig ausgebildet, d. h. sie weist einen oberen Arm 1, eine untere, gehäuseartig ausgebildete Grundplatte 2 und einen beide verbindenden, etwa vertikalen Ständer 3 auf. Im Arm 1 ist in üblicher Weise eine Armwelle 4 gelagert, die von einem nicht dargestellten Antriebsmotor antreibbar ist. Die Anordnung eines solchen Antriebsmotors an einer solchen Nähmaschine ist aus DE 102 25 511 C1 und DE 102 25 512 C1 bekannt. Von der Armwelle 4 werden in üblicher Weise der Antrieb einer vertikal verschiebbaren Nadelstange 5 mit einer Nadel 6 und ein Schwingantrieb hierfür abgeleitet. Die Nadel 6 führt einen Nadelfaden 7.

Zur Erleichterung der Erläuterung von Lagebeziehungen wird nachfolgend ein kartesisches xyz-Koordinatensystem verwendet. Die x-Achse verläuft in der Fig. 1 senkrecht zur Zeichenebene und aus dieser heraus. Die y-Achse verläuft in der Fig. 1 nach rechts. Die z-Achse verläuft in der Fig. 1 nach oben.

Auf der Grundplatte 2 ist ein x-y-Tisch 8 angeordnet, bei dem es sich um einen in zwei horizontalen Koordinatenrichtungen, nämlich der x-Richtung und der y-Richtung, verschiebbaren Kreuzschlitten handelt. Der x-y-Tisch 8 ist in üblicher Weise ausgebildet, wie es beispielsweise aus der DE 198 07 771 C1 (entspr. US 6,095,066) bekannt ist. Der Antrieb des x-y-Tisches 8 erfolgt mittels nicht dargestellter Antriebe, nämlich eines x-Antriebes und eines y-Antriebes, bei denen es sich üblicher Weise um positionierbare Elektromotoren, in der Regel also Schrittmotoren, aber auch regelbare Gleichstrommotoren, handelt. Eine derartige Ausgestaltung ist aus der DE 102 25 511 1 C1 und der DE 102 25 512 C1 bekannt.

Auf dem x-y-Tisch 8 ist eine zweiteilige Stützplatte 9 angeordnet. Jeder Teil-Stützplatte 9 ist eine Nähgutklammer 10 zugeordnet. Eine derartige Anordnung ist aus der EP 1 722 021 B 1 bekannt. Nähgutklammern 10 haben jeweils eine Klemmplatte 11. Nähgut 12 kann zwischen den Klemmplatten 11 und einer Auflageplatte 13 geklemmt werden. In einer Öffnung der Auflageplatte 13 ist eine Stichplatte 14 mit einer Durchtrittsöffnung 15 (vgl. Fig. 2) für einen Gimpenfaden 16 angeordnet. Die Klemmplatten 11 sind an doppelarmigen Lagerhebeln 17 angebracht. Einzelheiten des Aufbaus und des Antriebs der Nähgutklammern 10 ergeben sich aus der DE 102 16 808 C2 (entsprechend US 6,722,299 B2), auf die insoweit verwiesen wird.

In y-Richtung gesehen hinter der Nadelstange 5 befindet sich eine Knopfloch-Schneidvorrichtung 18, die eine untere, in der Grundplatte 2 vertikal, also in z-Richtung, ortsfest angeordnete, nicht dargestellte Messer-Einheit und einen oberen Schneidblock 19 aufweist. Einzelheiten des Aufbaus der Schneidvorrichtung 18 ergeben sich aus der EP 1 722 021 B1.

Zu einem Nähwerk der Nähmaschine gehört neben der Nadelstange 5 noch ein hiermit synchronisiert zur Ausbildung einer Augenknopfloch-Naht 20 (vgl. Fig. 4) arbeitender Greifer 21. Aus einem im Greifergehäuse untergebrachten Fadenvorrat wird einem Stichbildungsbereich bzw. der zu bildenden Augenknopfloch-Naht ein Greiferfaden 22 zugeführt.

Der Gimpenfaden 16 wird dem Stichbildungsbereich mittels einer Gimpenfaden-Zuführeinrichtung 23 zugeführt. Die Gimpenfaden-Zuführeinrichtung 23 ist im Detail in den Fig. 2 und 3 dargestellt. Die Gimpenfaden-Zuführeinrichtung 23 hat eine Gimpenfaden-Führungseinrichtung 24 mit einer den Gimpenfaden 16 führenden Gimpenfaden-Führungseinheit 25. Die Gimpenfaden-Führungseinheit 25 ist als den Gimpenfaden 16 klemmender Gimpenfaden-Klemmhebel ausgebildet. Zum Klemmen des Gimpenfadens 16 hat der Gimpenfaden-Klemmhebel 25 ein Klemmblech 26. Zur Vorgabe einer Gimpenfaden-Klemmkraft, die der Gimpenfaden-Klemmhebel 25 auf den Gimpenfaden 16 ausübt, dient eine Klemmkraft-Vorgabeeinheit 27. Letztere ist als Feder ausgeführt, die über eine Stellschraube 28 mit vorgebbarer Kraft auf das Klemmblech 26 drückt.

Ein freies Ende des Klemmblechs 26 ist als Schaltfahne 29 ausgestaltet. Letztere ist Teil eines Überwachungssensors 30 zur Überwachung einer Position der Gimpenfaden-Führungseinheit 25, also des Klemmhebels.

Der Gimpenfaden-Klemmhebel 25 ist eine über den zu vernähenden Gimpenfaden 16 verlagerbare Nähkomponente. Der Gimpenfaden-Klemmhebel 25 ist um ein Schwenkgelenk 31 mit horizontaler, parallel zur z-Achse verlaufender Schwenkachse relativ zu einem gehäusefesten Lagerbock 32 zwischen einer in der Fig. 2 dargestellten Neutralposition und einer in der Fig. 3 dargestellten Gimpenfaden-Zugposition schwenkbar. Eine Stellung des Gimpenfaden-Klemmhebels 25 in der Neutralposition ist über einen verstellbaren Anschlag 33 vorgebbar. Letzterer hat eine durch den Lagerbock 32 hindurchgeschraubte Anschlagschraube 34, deren freies Ende in der Neutralposition an einem Gegenanschlags-Ausleger 35 des Gimpenfaden-Klemmhebels 25 anliegt. Durch Ein- bzw. Ausschrauben der Anschlagschraube 34 kann z. B. eine Stellung der Schaltfahne 29 relativ zu einer Schalteinheit 36 des Überwachungssensors 30 feinjustiert werden. Der Überwachungssensor 30 ist als berührungsloser Sensor ausgeführt. Der Überwachungssensor 30 kann als Induktionssensor, kann als kapazitiver Sensor oder kann als optischer Sensor ausgeführt sein. Ein Beispiel für einen optischen Sensor ist eine Lichtschranke.

In der Grundplatte 2 ist eine schematisch in der Fig. 1 angedeutete Faden-Abschneideinrichtung 37 untergebracht, mit der nach dem vollständigen Ausbilden der Augenknopfloch-Naht 20 der Nadelfaden 7, der Gimpenfaden 16 und der Greiferfaden 22 abgeschnitten werden.

Die Nähmaschine hat weiterhin eine Steuereinrichtung 38, die in den Fig. 1 und 2 ebenfalls schematisch dargestellt ist und über Signalleitung 39 mit der Schalteinheit 36 des Überwachungssensors 30 in Signalverbindung steht.

In der Gimpenfaden-Zuführeinrichtung 23 wird der Gimpenfaden 16 dem Stichbereich von einem Gimpenfaden-Vorrat, der in der Zeichnung nicht dargestellt ist, über eine Zuführhülse 40 zugeführt. Von dort wird der Weg des Gimpenfadens 16 zunächst durch einen Führungsdraht 41 und anschließend über eine gehäusefeste Führungsöffnung 42 geführt. Nach der Führungsöffnung 42 dient der Gimpenfaden-Klemmhebel 25 der Führung des Gimpenfadens 16. Im Anschluss an die Führung durch den Gimpenfaden-Klemmhebel 25 durchtritt der Gimpenfaden 16 zunächst eine weitere, gehäusefeste Führungsöffnung 42, eine weitere, gehäusefeste Klemmeinheit 44 und eine weitere, gehäusefeste Führungsöffnung 45. Im Anschluss hieran durchtritt der Gimpenfaden 16 die Durchtrittsöffnung 15 der Stichplatte 14.

Beim Nähen der Augenknopfloch-Naht 20 wird das Nähgut 12 auf den xy-Tisch 8 positioniert und von den Klemmplatten 11, die auch als Klammern bezeichnet werden, während des Transports gehalten. Zu Beginn des Nähens der Augenknopfloch-Naht 20 wird durch Ausführen einer Zick-ZackNaht mit Hilfe des Nadelfadens 7 und des Greiferfadens 22 eine Raupe gebildet, die den Gimpenfaden 16 nach dessen Austritt aus der Stichplatte 14 umsticht, festklemmt, mitzieht und dabei kontinuierlich über die Gimpenfaden-Zuführeinrichtung 23 nachführt. Die hierbei auf den Gimpenfaden 16 während des Ausbildens der Augenknopfloch-Naht 20 ausgeübte Zugkraft bewirkt, dass der Gimpenfaden 26 den Gimpenfaden-Klemmhebel 25 aus der zunächst abgesenkten Neutralposition, die in der Fig. 2 dargestellt ist, in die angehobene Gimpenfaden-Zugposition um das Schwenkgelenk 31 verschwenkt, die in der Fig. 3 dargestellt ist. Über die Klemmkraft-Vorgabeeinheit 27 wird eine Klemmkraft des Gimpenfaden-Klemmhebels 25 auf den Gimpenfaden 16 so vorgegeben, dass die Zugkraft des Gimpenfadens 16 zum Umstellen des Gimpenfaden-Klemmhebels 25 in die Gimpenfaden-Zugposition nach Fig. 3 beim Nähen der Augen-knopfloch-Naht 20 ausreicht. Bei der Umstellung des Gimpenfaden-Klemmhebels 25 zwischen der Neutralposition und der Gimpenfaden-Zugposition löst der Überwachungssensor 30 aus und meldet der Steuereinrichtung 38 über die Signalleitung 39 das Signal "korrekte Gimpenfaden-Mitnahme". Das Nähprogramm zum Nähen der Augenknopfloch-Naht 20 wird dann von der Nähmaschine abgearbeitet. Dabei wird die Augenknopfloch-Naht 20, wie in der Fig. 4 dargestellt, genäht. Das Ende der Augen-knopfloch-Naht 20 ist beim Ausführungsbeispiel nach Fig. 4 offen, kann aber auch am Ort 46 einen Keilriegel 46 aufweisen. Am Ende des Nähprogramms werden der Nadelfaden 7, der Gimpenfaden 16 und der Greiferfaden 22 durch die Faden-Abschneideinrichtung 37 geschnitten. Aufgrund des Eigengewichts des Gimpenfaden-Klemmhebels 25 schwenkt dieser nach dem Abschneiden des Gimpenfadens 16, also bei fehlender Gimpenfaden-Zugspannung, von der Gimpenfaden-Zugposition zurück in die Neutralposition. Der Gimpenfaden 16 wird dabei durch die Durchtrittsöffnung 15 in der Stichplatte 14 so weit zurückgezogen, dass der Gimpenfaden 16 beim nächsten Anlegen einer Augenknopfloch-Naht 20 beim Ausbilden der Raupe des Nadelfadens 7 und des Greiferfadens 22 sicher mitgenommen wird, wobei ein freies Ende des Gimpenfadens 16 nicht zu lange ist, sodass es unerwünscht aus der erzeugten Raupe übersteht und die optische Qualität des gebildeten Augenknopflochs beeinträchtigt. Die beim Zurückschwenken des Gimpenfaden-Klemmhebels 25 in die Neutralposition zurückgezogene Gimpenfadenlänge kann über den Anschlag 33 vorgegeben werden.

Nach dem Abschneiden der Fäden 7, 16, 22 schneidet die Schneidvorrichtung 18 das Augenknopfloch auf.

Für den Fall, dass der Gimpenfaden 16 bei Beginn des Nähens der Augen-knopfloch-Naht 20 nicht vom Nadelfaden umstochen und mitgenommen wird, hebt sich der Gimpenfaden-Klemmhebel 25, da der Gimpenfaden 16 nicht angezogen wird, nicht aus der Neutralposition an, verharrt also in dieser. Entsprechend löst die Schalteinheit 36 des Überwachungssensors 30 beim Beginn des Nähens der Augenknopfloch-Naht 20 nicht aus. Dies wird durch ein entsprechendes Timer-Programm in der Steuereinrichtung 38 erkannt. Das Timer-Programm kann ein Programmmodul des gesamten Augenknopfloch-Nähprogramms sein. Das Timer-Programm gibt nach Ablauf einer vorgegebenen Zeitspanne ab Beginn des Nähens der Augen-knopfloch-Naht, ohne dass die Schalteinheit 36 auslöst, das Signal "Fehler beim Beginn des Augenknopfloch-Nähens" aus. Die Steuereinrichtung 38 unterbricht dann den Nähvorgang und gibt auf einem Display 47 der Nähmaschine eine Fehlermeldung aus. Der Bediener kann dann entscheiden, ob das Augenknopfloch-Nähprogramm ohne den Gimpenfaden 16 fortgesetzt oder insgesamt abgebrochen werden soll.

Falls während des Nähens des Augenknopfloch-Nähprogramms der Gimpenfaden reißt oder der Gimpenfaden-Vorrat aufgebraucht ist und deswegen keine Gimpenfaden-Zugverbindung zwischen dem Stichbereich und dem Gimpenfaden-Klemmhebel 25 vorliegt, kehrt dieser aus der Gimpenfaden-Zugposition in die Neutralposition zurück, sodass die Schalteinheit 36 des Überwachungssensors 30 während des Augenknopfloch-Nähprogramms auslöst. Die Schalteinheit 36 gibt dann über die Signalleitung 39 an die Steuereinrichtung 38 das Signal "Fehler während des Augenknopfloch-Nähens". Die Steuereinrichtung 38 unterbricht dann ebenfalls das Nähprogramm und gibt eine entsprechende Fehlermeldung am Display 47 aus, sodass der Bediener wieder entscheiden kann, ob das Nähen fortgesetzt oder abgebrochen werden soll.

Wenn das Nähwerk zur Ausbildung der Augenknopfloch-Naht 20 um eine zur z-Achse parallele Achse schwenkbar gestaltet ist, kann der Überwachungssensor 30 auch so gestaltet sein, dass die Schalteinheit 36 dann auslöst, wenn der Gimpenfaden-Klemmhebel 25 in der Neutralposition in einer Schwenkstellung des Nähwerks vorliegt, die diese während des Nähens der Augenknopfloch-Naht 20 einnimmt. Wenn der Gimpenfaden dann in dieser Schwenkstellung nicht angezogen wurde oder wird und die Schalteinheit 36 des Überwachungssensors 30 während des Nähprogramms auslöst, kann die Steuereinrichtung 38 den Nähvorgang wiederum unterbrechen und am Display 47 eine entsprechende Fehlermeldung ausgeben, sodass der Bediener entscheiden kann, ob das Nähen fortgesetzt oder abgebrochen werden soll. Der Überwachungssensor 30 kann bei der Ausführung "schwenkbares Nähwerk" gemeinsam mit dem Gimpenfaden-Klemmhebel 25 auf einem schwenkbaren Nähwerk-Träger montiert sein, sodass ein Auslösen einer Schalteinheit 36 des Überwachungssensors 30 in jeder Schwenkstellung des Nähwerks möglich ist.

## Patentansprüche

1. Augenknopfloch-Nähmaschine
- mit einem Nähwerk mit einer Nadelstange (5) und einem hiermit synchronisiert zur Ausbildung einer Augenknopfloch-Naht arbeitenden Greifer (21),
- mit einer Gimpenfaden-Zuführeinrichtung (23) zur Zuführung eines Gimpenfadens (16) zur Augenknopfloch-Naht (20),
- mit einer Gimpenfaden-Führungseinrichtung (24) mit einer den Gimpenfaden (16) führenden Gimpenfaden-Führungseinheit (25),
- wobei die Gimpenfaden-Führungseinheit (25) durch eine Zugwirkung des der Augenknopfloch-Naht (20) zugeführten Gimpenfadens (16) aus einer Neutralposition in eine Gimpenfaden-Zugposition verlagerbar ist, und
- die Gimpenfaden-Führungseinheit (25) als Gimpenfaden-Klemmhebel ausgeführt ist,
**gekennzeichnet durch**
- einen Überwachungssensor (30) zur Überwachung einer Position der Gimpenfaden-Führungseinheit (25), und
- eine Steuereinrichtung (38), die mit dem Überwachungssensor (30) in Signalverbindung (39) steht.

2. Nähmaschine nach Anspruch 1, **dadurch gekennzeichnet, dass** der Überwachungssensor (30) als berührungsloser Sensor ausgeführt ist.

3. Nähmaschine nach einem der Ansprüche 1 oder 2, **gekennzeichnet durch** eine Faden-Abschneideinrichtung (37).

4. Nähmaschine nach einem der Ansprüche 1 bis 3, **dadurch gekennzeichnet, dass** die Gimpenfaden-Führungseinheit (25) so ausgeführt ist, dass sie sich, sofern sie in einer anderen Position als der Neutralposition steht, durch ihr Eigengewicht bei fehlender Gimpenfaden-Zugspannung in die Neutralposition verlagert.

5. Nähmaschine nach einem der Ansprüche 1 bis 4, **dadurch gekennzeichnet, dass** eine Stellung der Gimpenfaden-Führungseinheit (25) in der Neutralposition über einen verstellbaren Anschlag (32) vorgegeben ist.

6. Nähmaschine nach einem der Ansprüche 2 bis 5, **gekennzeichnet durch** eine Klemmkraft-Vorgabeeinheit (27) zur Vorgabe einer Gimpenfaden-Klemmkraft, die der Gimpenfaden-Klemmhebel (25) auf den Gimpenfaden (16) ausübt.

7. Verfahren zum Nähen einer einen Gimpenfaden (16) aufweisenden Augenknopfloch-Naht (20) mit einem automatischen Nähprogramm mit folgenden Schritten:
- Beginnen des Nähvorgangs der Augenknopfloch-Naht (20),
- Überwachen der Position einer über den zu vernähenden Gimpenfaden (16) verlagerbaren Gimpenfaden-Führungseinheit (25), die als Gimpenfaden-Klemmhebel ausgeführt ist,
- Weiterleiten des Überwachungsergebnisses an eine Steuereinrichtung,
- abhängig von der bestimmten Position:
-- Unterbrechen des Nähprogramms oder
-- Fortsetzen des Nähprogramms,
-- jeweils mit Hilfe der Steuereinrichtung.

## Claims

1. Eye buttonhole sewing machine
- with a sewing mechanism with a needle bar (5) and a hook (21) working in a synchronized manner therewith to form an eye buttonhole seam,
- with a gimp thread feed device (23) to feed a gimp thread (16) to the eye buttonhole seam (20),
- with a gimp thread guide device (24) with a gimp thread guide unit (25) guiding the gimp thread (16),
- wherein the gimp thread guide unit (25) can be displaced by a drawing effect of the gimp thread (16) fed to the eye buttonhole seam (20) from a neutral position into a gimp thread drawing position, and
- the gimp thread guide unit (25) is configured as a gimp thread clamping lever,
**characterized by**
- a monitoring sensor (30) to monitor a position of the gimp thread guide unit (25), and
- a control device (38), which has a signal connection (39) to the monitoring sensor (30).

2. Sewing machine according to claim 1, **characterized in that** the monitoring sensor (30) is configured as a contactless sensor.

3. Sewing machine according to any one of claims 1 or 2, **characterized by** a thread cut-off device (37).

4. Sewing machine according to any one of claims 1 to 3, **characterized in that** the gimp thread guide unit (25) is configured such that, if it is in a position other than the neutral position, it is displaced into the neutral position by its own weight when there is a lack of gimp thread tensile stress.

5. Sewing machine according to any one of claims 1 to 4, **characterized in that** a position of the gimp thread guide unit (25) is preset in the neutral position by means of an adjustable stop (32).

6. Sewing machine according to any one of claims 2 to 5, **characterized by** a clamping force presetting unit (27) for presetting a gimp thread clamping force, which the gimp thread clamping lever (25) exerts on the gimp thread (16).

7. Method for sewing an eye buttonhole seam (20), which has a gimp thread (16), with an automatic sewing program having the following steps:
- beginning the sewing process of the eye buttonhole seam (20),
- monitoring the position of a gimp thread guide unit (25) configured as a gimp thread clamping lever, which can be displaced by the gimp thread (16) to be sewn,
- passing the monitoring result to a control device,
- depending on the determined position:
-- interrupting the sewing program or
-- continuing the sewing program,
-- in each case with the aid of the control device.

## Revendications

1. Machine à coudre des boutonnières à oeillet
- comprenant un mécanisme de couture comportant une barre à aiguilles (5) et une griffe (21) travaillant synchronisée avec elle pour la formation d'une couture de boutonnière à oeillet,
- comprenant un dispositif d'amenée d'un fil de passe (23) pour l'adjonction d'un fil de passe (16) dans la couture de la boutonnière à oeillet (20),
- comprenant un dispositif de guidage du fil de passe (24) comportant un équipement de guidage du fil de passe (25) conduisant le fil de passe (16),
- l'équipement de guidage du fil de passe (25) pouvant être déplacé d'une position neutre vers une position de traction du fil de passe par un effet de tension du fil de passe (16) ramené dans la couture de la boutonnière à oeillet (20), et
- l'équipement de guidage du fil de passe (25) étant conçu comme un tendeur de fil de passe,
**caractérisée par**
- un capteur de contrôle (30) pour la contrôle d'une position de l'équipement de guidage du fil de passe (25), et
- un dispositif de guidage (38) qui est en relation par signal (39) avec le capteur de contrôle (39).

2. Machine à coudre selon la revendication 1 **caractérisée en ce que** le capteur de contrôle (30) est conçu sous la forme d'un capteur sans contact.

3. Machine à coudre selon l'une des revendications 1 ou 2 **caractérisée par** un équipement de coupe du fil (37).

4. Machine à coudre selon l'une des revendications de 1 à 3 **caractérisée en ce que** l'équipement de guidage du fil de passe (25) est conçu de telle manière qu'il se déplace dans la position neutre, si toutefois il se trouve dans une autre position que la position neutre, en cas d'absence de tension d'étirement du fil de passe.

5. Machine à coudre selon l'une des revendications de 1 à 4 **caractérisée en ce que** le positionnement de l'équipement de guidage du fil de passe (25) dans la position neutre est préréglé par une butée (32) pouvant être modifiée.

6. Machine à coudre selon l'une des revendications de 2 à 6 **caractérisée par** un équipement de préréglage de la force de pincement du fil de passe (27) pour un préréglage de la force de pincement du fil de passe, qui est exercée sur le fil de passe (16) par le pince-fil du fil de passe (25).

7. Procédé pour coudre une couture de boutonnière à oeillet (20) présentant un fil de passe (16) comprenant un programme de couture automatique comportant les étapes suivantes :
- commencement d'un processus de couture d'une couture de boutonnière à oeillet (20),
- contrôle de la position d'un équipement de guidage du fil de passe (25), qui est conçu comme un tendeur de fil de passe, pouvant être déplacé pour le fil de passe à coudre,
- transmission des résultats du contrôle vers un dispositif de guidage,
- en fonction de la position déterminée :
-- interruption du programme de couture, ou
-- poursuite du programme de couture,
-- chaque fois, à l'aide du dispositif de guidage.
